# EUROPÄISCHE PATENTSCHRIFT

(11) **EP 1 275 173 B1**
(45) Veröffentlichungstag und Bekanntmachung des Hinweises auf die Patenterteilung: **15.10.2003**
(21) Anmeldenummer: 01936092.4
(22) Anmeldetag: 17.03.2001
(51) Int. Cl.: H01R 13/436, H01R 13/426

(54) **STECKER MIT EINER HÜLSE**
PLUG-IN CONNECTOR WITH A BUSHING
CONNECTEUR COMPORTANT UNE DOUILLE

(30) Priorität: 15.04.2000 DE 20007001 U
(43) Veröffentlichungstag der Anmeldung: 15.01.2003
(73) Patentinhaber: Anton Hummel Verwaltungs-GmbH, D-79183 Waldkirch (DE)
(72) Erfinder: BARTHOLOMÄ, Mario, 79297 Winden (DE); HOCH, Achim, 79183 Waldkirch (DE); BOHUSCH, Herbert, 79297 Winden (DE)
(74) Vertreter: Maucher, Wolfgang, Dipl.-Ing.
(86) Internationale Anmeldenummer: EP0103073
(87) Internationale Veröffentlichungsnummer: WO01080372

(56) Entgegenhaltungen:
- EP-A- 0 475 414
- DE-A- 1 765 570
- DE-U- 9 316 725
- FR-A- 1 547 023
- GB-A- 1 526 616

## Beschreibung

Die Erfindung betrifft einen Stecker mit einer Hülse und mit einem in Gebrauchsstellung in der Hülse angeordneten Isolierkörper sowie mit länglichen, stiftartigen Kontakten - Kontaktstiften oder Kontaktbuchsen - die in sie aufnehmenden Lochungen oder Bohrungen des Isolierkörpers in Gebrauchsstellung mittels Vorsprüngen fixiert sind, welche in quer zur Längserstreckungsrichtung der Kontakte an diesen befindliche nutenartige Vertiefungen eingreifen, wobei sich die Lochungen oder Bohrungen mit den länglichen Kontakten auf einem konzentrisch zur Mitte der Hülse oder des Isolierkörpers gedachten Zylinder und somit in gleichem Abstand von der Innenseite der Hülse oder der Oberfläche des Isolierkörpers befinden, wobei ein weiterer Kontakt im Inneren des gedachten Zylinders parallel zu den übrigen Kontakten innerhalb einer Lochung oder Bohrung angeordnet ist.

Derartige elektrische Stecker sind bekannt und haben sich bewährt, weil die Kontakte in axialer Richtung fixiert sind und gehalten werden, wenn der Stecker mit einem Gegenstück zusammengesteckt oder von diesem gelöst wird, was häufig mit einer Überwindung von Klemmkräften verbunden ist, durch welche die Kontakte in ihrer Längserstreckungsrichtung einer Kraft ausgesetzt werden.

Bisher ist dabei die gegenseitige Zuordnung der Vorsprünge zu den Vertiefungen an den Steckkontakten aufwendig. In vielen Fällen ist der Isolierkörper mehrteilig ausgebildet, um die Kontakte mit ihren Vertiefungen an entsprechenden Vorsprüngen innerhalb des Isolierkörpers festlegen zu können, wenn dieser zerlegt ist. Dies bedeutet, daß er anschließend zusammengefügt werden muß, so daß sowohl die Herstellung als auch die Montage als aufwendig anzusehen sind.

Eine andere bekannte Lösung sieht einstückig mit dem Isolierkörper hergestellte Vorsprünge vor, die beim Einschieben der stiftartigen Kontakte zunächst ausweichen und dann in die Vertiefungen an den Kontakten einrasten können. Dies erfordert einen entsprechend elastischen Werkstoff und darüber hinaus sind aufwendige Formen zum Herstellen eines solchen Isolierkörpers erforderlich.

Ein Stecker nach dem Oberbegriff des Anspruchs 1 ist vom Dokument FR-A-1 547 023 bekannt.

Der Erfindung liegt die Aufgabe zugrunde, einen elektrischen Stecker der eingangs genannten Art zu schaffen, der in der Herstellung einfach ist und bei einer einteiligen Ausbildung des Isolierkörpers die Festlegung der Kontakte, seien es Kontaktstifte oder Kontaktbuchsen, mittels Vertiefungen und darin eingreifenden Vorsprüngen auf einfache Weise ermöglicht.

Zur Lösung dieser Aufgabe ist der eingangs genannte Stecker dadurch gekennzeichnet, daß der Isolierkörper wenigstens eine an seiner Außenseite umlaufende und nach außen offene Nut hat, die die Lochungen oder Bohrungen für die Kontakte über einen Teil von deren radialer Ausdehnung an deren der Außenseite des Isolierkörpers zugewandten Seite schneidet oder durchdringt, und daß die Nut an dem Isolierkörper auf der Höhe angeordnet ist, auf welcher sich die Vertiefungen der Kontakte in Gebrauchsstellung befinden, daß ein aus isolierendem Werkstoff bestehender, wenigstens über einen Teil des Gesamtumfanges des Isolierkörpers reichender Rast- oder Haltering vorgesehen ist, der in die Nut des Isolierkörpers paßt und in Gebrauchsstellung gleichzeitig als Vorsprung in die Vertiefungen der Kontakte eingreift, und daß der Haltering wenigstens eine nach innen ragende Haltezunge trägt, die in Gebrauchsstellung in einen sich von der Nut aus nach innen erstreckenden Kanal oder Durchbruch eingreift und bis in die Vertiefung des im Inneren des gedachten Zylinders befindlichen weiteren Kontaktes und der diesen aufnehmenden Lochung oder Bohrung vorsteht.

Auf diese Weise kann ein einteiliger und einstückiger Isolierkörper vorgesehen werden, in welchem entsprechende Lochungen oder Bohrungen zum Einschieben der stiftartigen Kontakte angeordnet sind, wobei die diese Kontakte in axialer Richtung fixierenden Vorsprünge von einem gemeinsamen Haltering gebildet werden, der in einer Nut des Isolierkörpers umläuft, welche die Lochungen oder Bohrungen der Kontakte schneidet bzw. geringfügig durchsetzt, so daß der in dieser Nut befindliche Haltering in die auf gleicher Höhe befindlichen Vertiefungen der Kontakte eingreifen kann. Eine Mehrteiligkeit des Isolierkörpers oder aufwendige angespritzte Vorsprünge an dem Isolierkörper zum axialen Festlegen der Kontakte werden vermieden.

Für eine einfache Montage ist es günstig, wenn der Haltering nur über einen Teilkreis verläuft und seine beiden freien Enden elastisch wenigstens so weit auseinanderbewegbar sind, daß ihr Abstand in diesem verformten Zustand dem Durchmesser des Isolierkörpers im Bereich des Bodens der Nut entspricht. Der Haltering ist also unterbrochen und hat zwei freie Enden und kann so aufgebogen werden, daß er trotz seiner den Isolierkörper in der Nut in Gebrauchsstellung umschließenden Funktion zunächst von der Seite her aufgesteckt werden kann. Dieser aufgrund seiner Elastizität aufbiegbare Haltering schnappt dann aufgrund der Elastizität und der daraus resultierenden Rückstellkraft in Gebrauchsstellung in die Nut ein und ist dadurch bereits festgelegt. Gleichzeitig ermöglicht seine Elastizität aber auch, daß er wieder etwas ausweicht, wenn die Kontakte in ihre Lochungen, in welche der Haltering etwas eingreift, eingeschoben werden.

Dabei ist es zweckmäßig, wenn die an den länglichen Kontakten oder Kontaktstiften, insbesondere an deren Umfang umlaufenden nutenartigen Vertiefungen jeweils von einem gegenüber dem Kontaktbereich radial vorstehenden Bund oder dergleichen begrenzt sind und dieser Bund auf der der Vertiefung abgewandten Seite eine Schräge oder einen Konus aufweist, der beim Einschieben des Kontaktes in seine Bohrung gegen den Haltering anläuft und diesen radial nach außen auslenkt, bis die Vertiefung des Kontaktes in Übereinstimmung mit der Nut des Isolierkörpers ist, so daß der Haltering dann automatisch in die Vertiefung des Kontaktes einfällt, also den Kontakt axial festlegt. Daraus folgt, daß der eigentliche Kontaktbereich des Kontaktes einen geringeren Querschnitt als dieser Bund und der sich nach der anderen Seite erstreckende Teil des Kontaktes hat.

Einer der auf einem gedachten Zylinder angeordneten Kontakte kann als Erdungskontakt ausgebildet und von dem Haltering freigelassen sein und dieser Erdungskontakt kann mit einer in die Nut des Isolierkörpers passenden und in Gebrauchsstellung in die Vertiefung an dem Kontakt eingreifenden und den Kontakt dabei insbesondere mit Federarmen rastend erfassenden elektrisch leitenden Haltefeder oder dergleichen in axialer Richtung festlegbar sein. Diese Anordnung ist in mehrfacher Hinsicht vorteilhaft, weil ein solcher Stecker in aller Regel einen Erdungskontakt benötigt. Das Vorhandensein dieses Erdungskontaktes wird dazu ausgenutzt, daß der Haltering nur über einen Teil des Umfanges des Isolierkörpers verlaufen muß, also beim Montieren auch entsprechend wenig aufzubiegen ist, was die Gefahr eines Bruches dieses Halteringes bei seiner Montage vermindert oder vermeidet. Gleichzeitig ergibt sich eine zweckmäßige Lösung für die Befestigung des Erdungskontaktes, bei welcher das Vorhandensein der an dem Isolierkörper umlaufenden Nut entsprechend ausgenutzt werden kann. Dabei kann die Halterung des Erdungskontaktes, nämlich eine Haltefeder, auch gleich den Erdungskontaktanschluß bilden.

Insgesamt ergibt sich eine Anordnung, bei welcher nicht nur eine einfache Fertigung, sondern auch eine sehr einfache und dennoch effektive Montage ermöglicht wird, indem der Haltering zunächst an dem Isolierkörper in dessen Nut eingelegt wird und dann die Kontakte in axialer Richtung in die Lochungen oder Bohrungen so eingeschoben werden, daß ihre eigentlichen Kontaktbereiche in Einsteckrichtung vorne liegen. Sie verdrängen dabei dann mit ihrem konischen Bereich oder Vorsprung den Haltering, der anschließend aber in ihre Vertiefung selbsttätig wieder einfällt und damit bereits die Befestigung bewirkt. Da der Haltering federelastisch ist, kann er ausweichen, bis beim axialen Einführen die Vertiefung des Kontaktes in diesen Bereich gelangt und der Haltering dann zurückfedern kann. Aufgrund der Elastizität des Halteringes sind also die Kontaktstifte nach dem Einführen bereits gesichert, wobei dies auch für einen innenliegenden Kontaktstift gilt, der mit einem entsprechenden konischen Vorsprung oder Bereich an der radial nach innen weisenden Zunge des Halteringes angreift und diese radial nach außen verschieben kann, was aufgrund der Elastizität des Halteringes ebenfalls möglich ist.

Die freien Enden des Halteringes sind dabei in Gebrauchsstellung beidseits des Erdungskontaktes mit Abstand zu diesem angeordnet. Die nach innen ragende, einen entsprechenden Durchbruch oder Kanal des Isolierkörpers durchsetzende Haltezunge sorgt dabei für die genaue und richtige Positionierung des Halteringes.

In der endgültigen Gebrauchslage ist dabei der Haltering gegen ein ungewolltes Aufbiegen durch die den Isolierkörper in sich aufnehmende Hülse, die in der Regel das Steckergehäuse bildet, gesichert.

Die Haltefeder für den Erdungskontakt kann aus Metall oder elektrisch leitendem Kunststoff bestehen und an ihrer Außenseite insbesondere einen Wulst oder Vorsprung haben, der in Gebrauchsstellung die Oberfläche des Isolierkörpers wenigstens um das Spiel des Isolierkörpers gegenüber der Hülse und/oder das Spiel der Haltefeder in der Nut des Isolierkörpers überragt. Elektrisch leitender Kunststoff kann dabei auch ein solcher Kunststoff sein, der außenseitig mit Metall beschichtet oder bedampft ist. Durch den Wulst oder Vorsprung ragt die Haltefeder auch in Gebrauchsstellung geringfügig über die Oberfläche des Isolierkörpers, so daß sich in jedem Falle zu der in der Regel metallischen Hülse ein elektrischer Klemmkontakt für den Erdungskontakt ergibt, so daß es weiterer Maßnahmen zum Anschließen des Erdungskontaktes nicht bedarf. Somit erweist sich die an dem Isolierkörper angeordnete Nut als vorteilhaft, weil sie neben dem Haltering auch die Haltefeder für den Erdungskontakt auf einfache Weise aufnehmen und mit der äußeren Hülse in Kontakt halten kann.

Der Querschnitt des Halteringes kann in Gebrauchsstellung den Querschnitt der Nut etwa ausfüllen oder wenigstens die radiale Erstreckung oder Breite des Halteringes kann der der Nut entsprechen und die den Isolierkörper aufnehmende Hülse kann die Gebrauchsstellung des Halteringes demgemäß festlegen. Praktisch bildet auf diese Weise die äußere Umfangsseite des Halteringes eine Fortsetzung der äußeren Oberfläche oder Umfangsfläche des Isolierkörpers, das heißt der Haltering kann in Gebrauchsstellung etwa bündig mit der Oberfläche des Isolierkörpers sein.

Die schon erwähnte, radial nach innen vorstehende Haltezunge des Halteringes kann an ihrer Stirnseite konkav geformt und dadurch wenigstens teilweise an die Umfangsform des von ihr zu haltenden Kontaktes am Grund von dessen Vertiefung angepaßt sein. Die Stirnseite der Haltezunge kann also eine konkave Krümmung mit dem Krümmungsradius erhalten, der dem Radius des Kontaktes innerhalb seiner Vertiefung entspricht, so daß sich eine größtmögliche Berührfläche zwischen der Haltezunge und diesem Kontakt ergibt und der Kontakt von dieser Haltezunge teilweise umgriffen wird. Entsprechend groß ist auch der Bereich der Haltezunge, der in die Vertiefung des Kontaktes eingreift und für die axiale Festlegung sorgt.

Der Haltering kann mehr als 180° des Isolierkörpers innerhalb der an diesem vorzugsweise am gesamten Umfang umlaufenden Nut umschlingen. Da der Haltering nicht über den gesamten Umfang verlaufen muß, braucht auch die Nut nicht unbedingt durchgängig umzulaufen, jedoch ist dies für die Fertigung zweckmäßig und einfacher. Eine Umschlingung um mehr als 180° bewirkt, daß der Haltering die schon erwähnte selbsttätige Festlegung an dem Isolierkörper erlaubt, bevor die äußere Hülse die Anordnung umschließt und ein Austreten des Halteringes aus der Nut des Isolierkörpers verhindert und sperrt. Denkbar wäre aber auch, den Haltering aus Teilstücken zusammenzusetzen, die in der Nut eingeklemmt sind und durch die Hülse endgültig fixiert werden.

Die freien Enden des einstückigen Halteringes können gegeneinander derart abgeschrägt sein, daß sie einen das Aufschieben oder Einschieben in die Nut des Isolierkörpers erleichternden Einführtrichter bilden. Dies erleichtert wiederum die Montage.

Die den Isolierkörper umschließende Hülse kann aus Metall bestehen und das Gehäuse des Steckers bilden, gegebenenfalls außenseitig ein Gewinde tragen. Dadurch erhält diese Hülse in an sich bekannter Weise eine entsprechende Zusatzfunktion, indem sie einerseits in ihrem Inneren den Isolierkörper und den Haltering und damit auch die Kontakte festlegt und andererseits mit dem Erdungskontakt zusammenwirkt und als Montageteil in ein Gehäuse oder einen Griffteil oder dergleichen eingeschraubt werden kann.

Die Hülse kann an ihrer Innenseite Positioniervorsprünge oder - vertiefungen und der Isolierkörper damit zusammenpassende Verformungen aufweisen, die beim axialen Einsetzen des Isolierkörpers dessen vorgewählte Drehposition festlegen. Dadurch erhalten dann gleichzeitig die Kontaktstifte ihre lagegenaue Positionierung relativ zu der Hülse.

Im Inneren der Hülse kann eine in axialer Richtung wirksame Hinterschneidung vorgesehen sein, hinter welcher in Einsteckrichtung gesehen wenigstens eine an dem Isolierkörper in radialer Richtung vorstehende, radial nachgiebige oder eindrückbare Rastzunge paßt, die federelastisch verschwenkbar ist. Wird der Isolierkörper axial in die Hülse eingeführt, wird durch eine solche Rastzunge die axiale Lage automatisch festgelegt und es sind keine weiteren Maßnahmen für die axiale Fixierung des Isolierkörpers innerhalb der Hülse erforderlich, obwohl sie zusätzlich möglich wären. Auf jeden Fall wird dadurch auch die axiale Position des Isolierkörpers innerhalb der Hülse vorgegeben und festgelegt.

Die in radialer Richtung elastisch nachgiebige oder verformbare Rastzunge kann dabei um eine parallel zur Mittelachse des Isolierkörpers oder des Steckers verlaufende Schwenkachse verschwenkbar sein und sich in Umfangsrichtung des Isolierkörpers erstrecken. Häufig sind Rastzungen bekannt, die sich in axialer oder Einsteckrichtung erstrecken und um entsprechend querverlaufende Achsen schwenkbar sind. Durch eine Anordnung der Rastzunge etwa in Umfangsrichtung kann sie eine relativ große Länge und auch Breite erhalten und damit eine großflächige Verbindung zu dem Inneren hinter der Hinterschneidung der Hülse herstellen.

Dabei kann die elastisch verformbare Rastzunge mit einer Seitenfläche an die Nut angrenzen und die Nut begrenzen und der Haltering oder die Haltefeder können in Gebrauchsstellung die elastisch nachgiebige Rastzunge gegen eine axiale Verformung sperren. Da die Rastzunge in radialer Richtung nachgiebig ist, ist bei entsprechenden Kräften eine gewisse axiale Verformung nicht ganz auszuschließen, die aber in vorteilhafter Weise durch den Haltering oder die Haltefeder in der Nut des Isolierkörpers verhindert wird. Dadurch erhält der Haltering eine weitere Funktion.

Die Rastzunge kann an ihrer Außenseite einen Rastvorsprung haben, dessen radiale Ausdehnung gleich oder kleiner als der Verformungsweg der Rastzunge in radialer Richtung ist. Dieser Vorsprung springt beim Einschieben in die Hülse hinter die schon erwähnte Hinterschneidung und sorgt für die axiale Festlegung.

Es sei noch erwähnt, daß die Breite des Halteringes, also seine radiale Abmessung, auf den radialen Abstand der nach außen weisenden Oberfläche eines Kontaktes oder Kontaktstiftes von der Außenseite des Isolierkörpers angepaßt ist und daß die Breite des Halteringes im Bereich von dünnen Kontaktstiften oder Kontaktbuchsen größer als im Bereich von dickeren Kontaktstiften oder Kontaktbuchsen ist. Der Haltering kann also hinsichtlich seiner Breite in seinem Umfang unterschiedlich gestaltet und daran angepaßt sein, wie weit der jeweilige Kontakt aufgrund seiner eigenen Abmessung von der äußeren Oberfläche des Isolierkörpers entfernt ist.

Insgesamt ergibt sich ein elektrischer Stecker, in welchem ein einstückig gefertigter Isolierkörper die Kontaktstifte in großer Anzahl aufnehmen kann und diese in axialer Richtung von einem gemeinsamen Haltering fixiert werden, obwohl wenigstens einer der Kontakte innerhalb eines gedachten Zylinders angeordnet ist. Dabei ist die Grundform des Isolierkörpers einfach, weil keine einstückig an ihm angeformten Vorsprünge zum Festlegen der Kontakte erforderlich sind. Die verwendeten Einzelteile sind einfach herstellbar und die gesamte Montage ist ebenfalls einfach und schnell durchführbar und dabei dennoch effektiv und sorgt für eine genaue Lage der einzelnen Kontakte innerhalb des Steckergehäuses und relativ zueinander.

Nachstehend sind Ausführungsbeispiele der Erfindung anhand der Zeichnung näher beschrieben. Es zeigt in zum Teil schematisierter Darstellung:
- Fig. 1: eine perspektivische Seitenansicht der Einzelteile eines erfindungsgemäßen Steckers noch vor dem Zusammenfügen und Montieren, also in einer "Explosionsdarstellung",
- Fig.2: eine der Fig.1 entsprechende Darstellung nach dem Zusammenfügen der in diesem Falle als Stifte ausgebildeten Kontakte mit dem Isolierkörper noch vor dessen Einschieben in die als Gehäuse dienende Hülse,
- Fig.3: eine den Figuren 1 und 2 entsprechende Darstellung nach der endgültigen Montage des Steckers, das heißt nach dem Einbringen des mit den Kontakten versehenen Isolierkörpers in die Hülse,
- Fig.4: eine perspektivische Draufsicht des mit den als Stifte ausgebildeten Kontakten versehenen Isolierkörpers nach ohne die das Steckergehäuse bildende Hülse,
- Fig.5: eine der Fig.4 entsprechende abgewandelte Ausführungsform, bei welcher der Isolierkörper zur Aufnahme von als Buchsen ausgebildeten Kontakten gegenüber Fig.4 abgewandelt ausgebildet ist, aber zur Festlegung der Kontakte in gleicher Weise wie im Ausführungsbeispiel nach den Figuren 1 bis 4 gestaltet ist,
- Fig.6: eine Draufsicht des in Fig.4 perspektivisch dargestellten Isolierkörpers,
- Fig.7: einen Längsschnitt des Isolierkörpers mit daran befestigten, als Stifte ausgebildeten Kontakten gemäß der Linie A-A in Fig.6,
- Fig.8: einen Querschnitt des mit Kontakten bestückten Isolierkörpers gemäß der Schnittlinie B-B in Fig.7, die durch den die Kontakte in axialer Richtung festlegenden Haltering verläuft,
- Fig.9: einen der Fig.8 entsprechenden Querschnitt nach dem Einfügen des mit den Kontakten versehenen Isolierkörpers in die Hülse sowie
- Fig.10: einen der Fig.9 entsprechenden Querschnitt durch einen Stecker mit acht Kontakten, wobei vier Kontakte einen geringeren Querschnitt und Durchmesser als die übrigen Kontakte und als die Kontakte gemäß Fig.9 haben und der Haltering demgemäß hinsichtlich seiner Breite unterschiedliche Bereiche aufweist.

Bei den nachfolgend beschriebenen Ausführungsbeispielen eines elektrischen Steckers 1 haben in ihrer Funktion übereinstimmende Teile auch bei etwas abgewandelter Gestaltung übereinstimmende Bezugszahlen.

Der in Fig.3 in seinem Endzustand, in Fig.1 und 2 in Einzelteilen dargestellte Stecker 1 weist eine sein Gehäuse bildende Hülse 2 und einen in Gebrauchsstellung in dieser Hülse 2 angeordneten und fixierten Isolierkörper 3 sowie längliche, stiftartige Kontakte 4 auf, die gemäß Fig.1 bis 4 und 6 bis 10 Kontaktstifte und gemäß Fig.5 Kontakt-Buchsen sein können, bei denen also der Gegenstecker Stifte aufweist.

An diese Kontakte 4 werden vor oder nach der Montage, gemäß Fig.1 bis 3 vor der Montage Kabel oder Litzen 5 angeschlossen, zum Beispiel angelötet.

Der Isolierkörper 3 enthält Lochungen oder Bohrungen 6, in welchen die Kontakte 4 in noch zu beschreibender Weise mittels Vorsprüngen fixiert werden, welche in quer zur Längserstreckungsrichtung der Kontakte 4 an diesen befindliche, nutenartige Vertiefungen 7 eingreifen, wobei sich die Lochungen oder Bohrungen 6 mit den länglichen oder stiftartigen Kontakten 4 gemäß Fig.4 und 5 oder auch gemäß Fig.9 und 10 etwa auf einem konzentrisch zur Mitte der Hülse 2 oder des Isolierkörpers 3 gedachten Zylinder und somit in gleichem Abstand von der Innenseite der Hülse 2 oder der Außenoder Oberfläche 3a des Isolierkörpers 3 befinden. Dabei erkennt man ferner in allen Ausführungsbeispielen, daß ein weiterer Kontakt 41 im Inneren des gedachten Zylinders parallel zu den übrigen Kontakten 4 innerhalb einer Lochung oder Bohrung 6 angeordnet ist.

Für die axiale Fixierung der Kontakte 4 und 41 innerhalb des Isolierkörpers 3 hat dieser eine an seiner Außenseite 3a verlaufende und nach außen offene Nut 8, die die Lochungen oder Bohrungen 6 für die Kontakte 4 über einen Teil von deren radialer Ausdehnung an deren der Außenseite 3a des Isolierkörpers 3 zugewandten Seite schneidet. Man erkennt dies beispielsweise in Fig.1 und indirekt in den Figuren 7 bis 10.

Diese Nut 8 ist an dem Isolierkörper 3 in der Höhe oder axialen Entfernung von seinen Stirnseiten angeordnet, in welcher sich die Vertiefungen 7 der Kontakte 4 in Gebrauchsstellung befinden, so daß sich die Nut 8 nach dem Einfügen der Kontakte 4 in ihre Gebrauchsstellung praktisch in deren nutenartigen Vertiefungen 4 fortsetzt.

Zu dem Stecker 1 gehört außerdem ein aus isolierendem Werkstoff bestehender, wenigstens über einen Teil des Gesamtumfanges des Isolierkörpers 3 reichender Rast- oder Haltering 9, der in die Nut 8 des Isolierkörpers 3 paßt und in Gebrauchsstellung gemäß den Figuren 7 bis 10 gleichzeitig als derjenige Vorsprung in die Vertiefungen 7 der Kontakte 4 eingreift, der diese in ihrer Gebrauchslage axial festlegt.

Damit dieser Haltering 9 nicht nur die auf dem gedachten Zylinder angeordneten Kontakte 4, sondern auch den im Inneren befindlichen Kontakt 41 in gleicher Weise in axialer Richtung festlegen kann, trägt der Haltering 9 im Ausführungsbeispiel eine - bei mehreren inneren Kontakten könnten eventuell auch mehrere vorgesehen sein - radial nach innen ragende Haltezunge 10, die mit ihm einstückig verbunden ist und in Gebrauchsstellung in einen sich von der Nut 8 aus nach innen erstreckenden Kanal oder Durchbruch 11 eingreift (vgl. Fig.7 bis 10) und bis in die Vertiefung 7 des im Inneren des gedachten Zylinders befindlichen weiteren Kontaktes 41 und der diesen aufnehmenden Lochung oder Bohrung 6 vorsteht. Somit kann der Haltering 9 mit Hilfe dieser Haltezunge 10 nicht nur die auf einem gemeinsamen Zylinder befindlichen Kontakte 4, sondern auch einen dazwischen befindlichen weiteren Kontakt 41 in axialer Richtung festlegen, so daß für eine solche axiale Festlegung keine an dem Isolierkörper 3 selbst angebrachten Rastvorsprünge erforderlich sind oder der Isolierkörper 3 geteilt werden müßte.

Dabei erkennt man in mehreren Figuren, besonders deutlich in Fig.1 und auch in Fig.8 bis 10, daß der Haltering 9 nur über einen Teilkreis verläuft und seine beiden freien Enden 9a also elastisch wenigstens so weit auseinanderbewegbar sind, daß ihr Abstand in diesem verformten Zustand dem Durchmesser des Isolierkörpers 3 im Bereich des Bodens der Nut 8 entspricht. Dieser verformte oder aufgebogene Zustand des Halteringes 9 ist nicht dargestellt, jedoch beispielsweise anhand der Fig.8 leicht vorstellbar. Dabei ist günstig, daß sich die Haltezunge 10 praktisch in der Mitte zwischen den freien Enden 9a des Halteringes 9 und außerdem in derselben Ebene wie der übrige Ringverlauf befindet, so daß sie praktisch an der beim Aufbiegen des Halteringes 9 neutralen Zone angeformt ist.

Die an den Kontakten 4 und 41 befindlichen nutartigen Vertiefungen 7 laufen im Ausführungsbeispiel an deren Umfang vollständig um, so daß die Drehposition der Kontakte 4 und 41 bei ihrer Montage beliebig sein kann. Dabei werden diese Vertiefungen 7 jeweils von einem gegenüber dem Kontaktbereich 4a radial vorstehenden Bund 12 begrenzt und dieser Bund 12 hat auf der der Vertiefung 7 abgewandten Seite eine Schräge oder einen Konus 13, der beim Einschieben des jeweiligen Kontaktes 4 oder 41 in seine Bohrung 6 gegen den dann schon in der Nut 8 befindlichen Haltering 9 anläuft und diesen radial nach außen auslenkt, bis die Vertiefung 7 des Kontaktes 4 oder 41 in Übereinstimmung mit der Nut 8 des Isolierkörpers 3 ist, so daß der Haltering 9 dann automatisch in die Vertiefung 7 des Kontaktes 4 oder 41 einfällt. Es ergibt sich also eine sehr einfache Montage der Kontakte 4 innerhalb des Isolierkörpers 3, in welchen zunächst der Haltering 9 eingesetzt wird, wonach die Kontakte 4 einfach in ihre Bohrungen 6 eingeschoben werden können, um mit dem Haltering 9 eine axiale Schnappverbindung zu bilden.

Im Ausführungsbeispiel ist einer der auf einem gedachten Zylinder angeordneten Kontakte als Erdungskontakt 411 ausgebildet und von dem Haltering 9 gemäß Fig.7 bis 10 freigelassen. Dieser Erdungskontakt 411 ist mit einer in die im Ausführungsbeispiel und bevorzugt am gesamten Umfang des Isolierkörpers 3 umlaufenden Nut 8 passenden und in Gebrauchsstellung in die Vertiefung 7 an dem Erdungskontakt 411 eingreifenden und den Erdungskontakt dabei insbesondere mit Federarmen 15 rastend erfassenden, elektrisch leitenden Haltefeder 14 in axialer Richtung festlegbar, wobei diese Haltefeder 14 also den Erdungskontakt 411 in analoger Weise in axialer Richtung fixiert, wie dies der Haltering 9 bei den übrigen Kontakten 4 und 41 tut, indem ausgenutzt wird, daß die umlaufende Nut 8 die Bohrung 6 für den jeweiligen Kontakt und damit auch den Erdungkontakt 411 schneidet und den entsprechenden Eingriff in die Vertiefung 7 dieses Erdungskontaktes 411 ermöglicht.

Beispielsweise anhand der Figuren 8 bis 10 erkennt man dabei, daß die freien Enden 9a des Halteringes 9 in Gebrauchsstellung beidseits des Erdungskontaktes 411 mit Abstand zu diesem angeordnet sind, das heißt der Erdungskontakt 411 ist dort vorgesehen, wo sich in Gebrauchsstellung der Abstand zwischen den beiden freien Enden 9a des Halteringes 9 befindet. Da der Erdungskontakt eine eigene Befestigung hat, ist dies für die Gesamtanordnung und die Montage günstig.

Die Haltefeder 14 für den Erdungskontakt 411 besteht aus Metall oder elektrisch leitendem Kunststoff und hat gemäß Fig.4, 5 sowie 8 bis 10 an ihrer Außenseite einen Wulst oder Vorsprung 16, der in Gebrauchsstellung die Oberfläche des Isolierkörpers 3 überragt und zwar wenigstens um das Spiel des Isolierkörpers 3 gegenüber der Hülse 2 und auch das Spiel der Haltefeder 14 in der Nut 8 des Isolierkörpers 3. Dieser Vorsprung 16 ist also so geformt und bemessen, daß er in jedem Falle in Montagestellung unter einem gewissen Druck an der Innenseite der aus Metall oder elektrisch leitendem Werkstoff bestehenden Hülse 2 anliegt und somit eine elektrische Verbindung für die Erdung herstellt.

Der Haltering 9 füllt in Gebrauchsstellung zumindest mit seiner Breite die Nut 8 aus, kann aber gegebenenfalls auch mit seinem gesamten Querschnitt die Nut 8 etwa ausfüllen und dadurch in seiner Gebrauchsstellung sicher gehalten werden. Somit schließt er mit seinem Außenumfang gemäß Fig.7 bündig mit der Außenseite oder Oberfläche 3a des Isolierkörpers 3 ab, so daß die den Isolierkörper 3 aufnehmende Hülse 2, die mit ihrer Innenseite an der Außenseite 3a des Isolierkörpers 3 in Gebrauchsstellung gemäß den Figuren 9 und 10 anliegt, die Gebrauchsstellung des Halteringes 9 automatisch festlegt. Ist der Isolierkörper 3 mit den Kontakten 4, 41 und 411 in die Hülse 2 eingeschoben, sind alle zum Festlegen der Kontakte 4 dienenden Teile automatisch ihrerseits gegen ungewolltes Öffnen gesperrt.

In Fig. 1 ist angedeutet und in den Figuren 8 bis 10 gut erkennbar, daß die radial von der Umfangsmitte des Halteringes 9 in dessen Ebene nach innen vorstehende Haltezunge 10 an ihrer Stirnseite konkav geformt und dadurch an die Umfangsform des von ihr zu haltenden weiteren Kontaktes 41 am Grund von dessen Vertiefung 7 angepaßt ist. Die Haltezunge 10 umfaßt aufgrund ihrer konkaven Gestaltung den weiteren Kontakt 41 am Grund von dessen Vertiefung 7 über einen gewissen Umfangsbereich, was eine flächige Berührung und einen entsprechend großflächigen Eingriffsbereich in der Vertiefung 7 und damit eine gute axiale Festlegung ergibt.

Der Haltering 9 bildet zwar nur einen Teil eines Kreisringes, umschlingt aber mehr als 180° des Isolierkörpers 3 innerhalb der an diesem im Ausführungsbeispiel am gesamten Umfang umlaufenden Nut 8, so daß er nach dem Einschieben in die Nut 8 und den dabei erfolgenden Aufbiegen in Gebrauchsstellung den Grund der Nut 8 auch kraftschlüssig umfaßt. Es ergibt sich somit schon durch diese Formgebung und Ausgestaltung eine relativ sichere Befestigung der Kontakte 4 und 41, so daß gemäß Fig.2 zunächst die Kontakte 4 und 41 mit dem den Haltering 9 aufweisenden Isolierkörper 3 verbunden werden können, wonach dann diese aus Isolierkörper 3 und Kontakten 4, 41 und 411 bestehende Einheit in die Hülse 2 eingeschoben und dadurch die Montage vollendet werden kann. Die freien Enden 9a des Halteringes 9 sind dabei gegeneinander derart abgeschrägt, im Ausführungsbeispiel mit einem etwa radialen Verlauf versehen, daß sie einen das Aufschieben oder Einschieben in die Nut 8 des Isolierkörpers 3 erleichternden Einführtrichter bilden.

Die den Isolierkörper 3 in Gebrauchsstellung umschließende Hülse 2 besteht zweckmäßigerweise aus Metall, gegebenenfalls aus einem anderen relativ harten und festen, zumindest bereichsweise elektrisch leitenden Werkstoff und bildet das Gehäuse des Steckers 1. Im Ausführungsbeispiel trägt sie an ihrer Außenseite ein Gewinde 17, so daß ein Einschrauben in ein entsprechendes Gegenstück möglich ist.

Die Hülse 2 kann an ihrer Innenseite im Ausführungsbeispiel nicht näher dargestellte Positioniervorsprünge oder -vertiefungen und der Isolierkörper 3 damit zusammenpassende Verformungen 18, also zu Vertiefungen passende Vorsprünge oder zu Vorsprüngen passende Vertiefungen aufweisen, die beim axialen Einsetzen des Isolierkörpers 3 dessen vorgewählte Drehposition festlegen, damit später die Kontakte 4, 41 und 411 eine vorgegebene Orientierung und Positionierung erhalten. In Fig.4 und 5 sind entsprechende Verformungen 18 an dem Isolierkörper 3 angedeutet.

Im Inneren der Hülse ist ferner ein Bereich vorgesehen, der hinter einer in axialer Richtung wirksamen Hinterschneidung angeordnet ist, hinter welcher in Gebrauchsstellung ein Teil des Isolierkörpers 3 angeordnet und gegen axiale Verschiebungen gesichert wird. In Einsteckrichtung gesehen hinter diese nicht näher dargestellte Hinterschneidung paßt eine an den Isolierkörper 3 in radialer Richtung vorstehende, radial nachgiebige oder eindrückbare Rastzunge 19, die federelastisch verschwenkbar ist und deutlich in den Figuren 1 und 2, ferner auch den Figuren 4 und 5 dargestellt ist und damit gleichzeitig auch die Lage der Hinterschneidung innerhalb der Hülse 2 mit darstellt und andeutet. In Fig.1 ist von diesem Bereich der Hinterschneidung die in Einsteckrichtung gesehen vordere Begrenzung 20 erkennbar, hinter welcher sich also die Hülse 3 im Inneren wieder etwas axial vergrößert, wobei dieser Bereich in axialer Richtung der axialen Breite der Rastzunge 19 entspricht, so daß nach dem Einschieben des Isolierkörpers 3 in die Hülse 2 die nachstehend noch etwas erläuterte Rastzunge 19 zwischen dieser äußeren Begrenzung 20 und einer analogen inneren Begrenzung in axialer Richtung formschlüssig gehalten ist.

Die in radialer Richtung elastisch nachgiebige oder verformbare Rastzunge 19 ist dabei im Ausführungsbeispiel um eine parallel zur Mittelachse des Isolierkörpers 3 oder des Steckers 1 verlaufende Schwenkachse aufgrund elastischer Verformung des Werkstoffes verschwenkbar und erstreckt sich gemäß Fig.1 in Umfangsrichtungdes Isolierkörpers 3. Dabei grenzt diese elastisch verformbare Rastzunge 19 mit ihrer der unteren Stirnseite 21 des Isolierkörpers 3 abgewandten Seitenfläche 22 an die Nut 8 und begrenzt diese Nut 8 auch über den Umfangsbereich, über welchen sich diese Rastzunge 19 erstreckt. Dadurch ist es möglich, daß der Haltering 9 oder die Haltefeder 14, im Ausführungsbeispiel gemäß Fig.4 und 5 beide Teile jeweils zu einem Teil gleichzeitig die elastisch nachgiebige Rastzunge 19 in Gebrauchsstellung gegen eine axiale Verformung sperren, die eventuell dann möglich wäre, wenn der Isolierkörper 3 beispielsweise über die Kontakte 4 gegenüber der Hülse 2 in axialer Richtung belastet würde, was beispielsweise beim Zusammenstecken des Steckers 1 mit einem Gegenstück oder bei dem Auseinanderziehen auftreten kann. Da die Rastzunge 19 für die Verrastung elastisch ist, könnte sie zusätzlich zu ihrer radialen Verformung bei solchen axialen Belastungen auch axial etwas ausgelenkt werden, was aber durch die beschriebenen Maßnahmen unterbunden ist. Somit erhalten der Haltering 9 und/oder die Haltefeder 14 eine zusätzliche Funktion bei der axialen Sicherung des Isolierkörpers 3 gegenüber der Hülse 2.

Die Rastzunge 19 hat an ihrer Außenseite einen Rastvorsprung 23, dessen radiale Ausdehnung gleich oder kleiner als der Verformungsweg der Rastzunge 19 bei ihrem Eindrücken in radialer Richtung ist, so daß sich dieser Rastvorsprung 23 zwar durch das Eindrücken der Rastzunge 19 in das Innere des Hüllkörpers des Isolierkörpers 3 bewegen läßt, um ein Einschieben in die Hülse 2 zu ermöglichen, in Gebrauchsstellung dann aber über die Außenkontur des Isolierkörpers 3 vorsteht, um die Verrastung mit dem hinterschnittenen Bereich hinter der Begrenzung 20 und damit die axiale Festlegung zu bewirken.

Beim Vergleich der Figuren 9 und 10 erkennt man noch, daß die Breite des Halteringes 9, also seine radiale Abmessung, auf den radialen Abstand der nach außen gerichteten oder weisenden Oberfläche eines Kontaktes 4, Kontaktstiftes oder Kontaktbuchse, von der Außenseite 3a des Isolierkörpers 3 angepaßt ist, das heißt die radiale Breite des Halteringes 9 kann im Bereich von dünneren Kontaktstiften oder Kontaktbuchsen gemäß Fig.10 größer als im Bereich von dickeren Kontaktstiften oder Kontaktbuchsen sein. Fig.9 zeigt dabei eine Anordnung mit insgesamt sechs Kontakten 4 etwa gleichen Durchmessers, während Fig.10 eine Anordnung mit insgesamt acht Kontakten darstellt, bei denen vier einen geringeren Queschnitt als die übrigen haben.

Die vorbeschriebenen Ausführungsbeispiele ermöglichen, wie schon kurz erwähnt, eine günstige Herstellung der Einzelteile und auch eine einfache Montage, die - kurz zusammengefaßt - etwa folgendermaßen abläuft:

Zunächst wird der Haltering 9 gemäß den Figuren 1 und 2 in die Nut 8 des Isolierkörpers 3 eingeschnappt.

Danach werden die Kontakte 4 und 41, Kontaktstifte oder -buchsen, die zuvor schon mit Kabeln 5 versehen sein können, mit ihren der späteren Kontaktierung dienenden Enden voraus in entsprechende Bohrungen 6 des Isolierkörpers 3 eingeführt. Dabei wird der Haltering 9 in radialer Richtung aufgeweitet und verdrängt und springt anschließend in die nutenartigen Vertiefungen 7 der Kontakte 4 ein, wenn diese sich in derselben Durchmesserebene wie die Nut 8 befinden.

Anschließend kann die Haltefeder 14 an dem Erdungskontakt 411 innerhalb der Nut 8 eingesetzt und eingeschnappt werden.

Anschließend wird der Isolierkörper 3 mit dem Haltering 9, der Haltefeder 14 und den Kontakten 4, 41 und 411 in die als Metallgehäuse ausgebildete Hülse 2 bis zu einem innenliegenden Anschlag eingeführt. Dabei springt der Rastvorsprung 23 der Rastzunge 19 des Isolierkörpers 3 in eine dafür vorgesehene, nach außen durch einen Rand 20 begrenzte Hinterschneidung, die den Rastvorsprung 23 bevorzugt beidseits in axialer Richtung umfassen kann. Dadurch ist der Isolierkörper 3 in der Hülse 2 gesichert, wodurch außerdem gleichzeitig der Haltering 9 und die Haltefeder 14 gegen eine Lösebewegung gesichert und gesperrt sind, weil die Innenwand der Hülse 2 an der Außenseite 3a des Isolierkörpers 3 und des damit bündigen Halteringes 9 zur Anlage kommt.

Gleichzeitig liegt dadurch der Wulst oder Vorsprung 16, der den Durchmesser des Isolierkörpers 3 zunächst überragt, an der Innenwand der Hülse 2 an und führt zu einer sicheren Kontaktierung des Erdungskontaktes 411.

Auch eine Demontage ist einfach möglich, indem der Isolierkörper 3 wieder aus der Hülse 2 entnommen wird, wobei mit Hilfe eines Werkzeuges die Rastzunge 19 radial nach innen verformt und dann der Isolierkörper 3 axial aus der Hülse 2 herausgedrückt wird. Dabei ist hilfreich, daß die Rastzunge 9 nicht über ihre gesamte Außenfläche mit dem Rastvorsprung 23 versehen ist, so daß neben dem Rastvorsprung 23 ein Werkzeug zwischen die Innenseite der Hülse 2 und die Rastzunge 19 eingeführt werden kann.

Anschließend kann der Haltering 9 und die Haltefeder 14 aus der Nut 8 entnommen werden, wonach dann die Kontakte 4, 41 und 411 ihrerseits in axialer Richtung wieder aus den Bohrungen 6 herausgedrückt oder herausgezogen werden können.

Der Stecker 1 hat einen elektrische Kontakte 4, 41 und 411, beispielsweise Kontaktstifte oder Kontaktbuchsen, in axialer Richtung verlaufenden Bohrungen 6 haltenden Isolierkörper 3. Dieser hat an seiner Außenseite 3a eine nach außen offene Nut 8, die die Lochungen oder Bohrungen 6 für die Kontakte 4 und 411 über einen Teil von deren radialer Ausdehnung schneidet. In die Nut 8 paßt ein Haltering 9, der in Gebrauchsstellung gleichzeitig in an den Kontakten 4 vorgesehenen nutenartige Vertiefungen 7 ein greift und dadurch die Kontakte in axialer Richtung festlegt. Dabei kann der Haltering 9 noch wenigstens eine bevorzugt in seiner Ebene radial nach innen ragende Haltezunge 10 tragen, die durch einen Kanal oder Durchbruch 14 des Isolierkörpers 3 in den Bereich einer weiteren Bohrung für einen mittleren Kontakt 41 verläuft und in Gebrauchsstellung in dessen Vertiefung eingreift, so daß auch dieser außerhalb des Ringbereiches befindliche weitere Kontakt 41 axial festgelegt wird.

## Patentansprüche

1. Stecker (1) mit einer Hülse (2) und mit einem in Gebrauchsstellung in der Hülse (2) angeordneten Isolierkörper (3) sowie mit länglichen Kontakten (4), die in sie aufnehmenden Lochungen oder Bohrungen (6) des Isolierkörpers in Gebrauchsstellung mittels Vorsprüngen fixiert sind, welche in quer zur Längserstreckungsrichtung der Kontakte (4) an diesen befindliche, nutenartige Vertiefungen (7) eingreifen, wobei sich die Lochungen oder Bohrungen (6) mit den länglichen Kontakten (4) auf einem konzentrisch zur Mitte der Hülse (2) oder des Isolierkörpers gedachten Zylinder und somit in gleichem Abstand von der Innenseite der Hülse (2) oder der Oberfläche (3a) des Isolierkörpers (3) befinden, wobei ein weiterer Kontakt (41) im Inneren des gedachten Zylinders parallel zu den übrigen Kontakten (4) innerhalb einer Lochung oder Bohrung (6) angeordnet ist, **dadurch gekennzeichnet, daß** der Isolierkörper (3) wenigstens eine an seiner Außenseite (3a) verlaufende und nach außen offene Nut (8) hat, die die Lochungen oder Bohrungen (6) für die Kontakte (4) über einen Teil von deren radialer Ausdehnung an deren der Außenseite (3a) des Isolierkörpers (3) zugewandten Seite schneidet, und daß die Nut (8) an dem Isolierkörper (3) auf der Höhe angeordnet ist, auf welcher sich die Vertiefungen (7) der Kontakte (4) in Gebrauchsstellung befinden, daß ein aus isolierendem Werkstoff bestehender, wenigstens über einen Teil des Gesamtumfanges des Isolierkörpers (3) reichender Rast- oder Haltering (9) vorgesehen ist, der in die Nut (8) des Isolierkörpers (3) paßt und in Gebrauchsstellung gleichzeitig als Vorsprung in die Vertiefungen (7) der Kontakte (4) eingreift, und daß der Haltering (9) wenigstens eine nach innen ragende Haltezunge (10) trägt, die in Gebrauchsstellung in einen sich von der Nut (8) aus nach innen erstreckenden Kanal oder Durchbruch (11) eingreift und bis in die Vertiefung (7) des im Inneren des gedachten Zylinders befindlichen weiteren Kontaktes (41) und der diesen aufnehmenden Lochung oder Bohrung (6) vorsteht.

2. Stecker nach Anspruch 1, **dadurch gekennzeichnet, daß** der Haltering (9) nur über einen Teilkreis verläuft und seine beiden freien Enden (9a) elastisch wenigstens so weit auseinanderbewegbar sind, daß ihr Abstand in diesem verformten Zustand dem Durchmesser des Isolierkörpers (3) im Bereich des Bodens der Nut (8) entspricht.

3. Stecker nach Anspruch 1 oder 2, **dadurch gekennzeichnet, daß** die an den länglichen Kontakten (4,41) oder Kontaktstiften, insbesondere an deren Umfang umlaufenden nutenartigen Vertiefungen (7) jeweils von einem gegenüber dem Kontaktbereich radial vorstehenden Bund (12) oder dergleichen begrenzt sind und dieser Bund (12) auf der der Vertiefung (7) abgewandten Seite eine Schräge oder einen Konus (13) aufweist, der beim Einschieben des Kontaktes (4,41) in seine Bohrung (6) gegen den Haltering (9) anläuft und diesen radial nach außen auslenkt, bis die Vertiefung (7) des Kontaktes (4,41) in Übereinstimmung mit der Nut (8) des Isolierkörpers (3) ist, so daß der Haltering (9) automatisch in die Vertiefung (7) des Kontaktes (4,41) einfällt.

4. Stecker nach einem der Ansprüche 1 bis 3, **dadurch gekennzeichnet, daß** einer der auf einem gedachten Zylinder angeordneten Kontakte als Erdungskontakt (411) ausgebildet und von dem Haltering (9) freigelassen ist und daß dieser Erdungskontakt (411) mit einer in die Nut (8) des Isolierkörpers (3) passenden und in Gebrauchsstellung in die Vertiefung (7) an dem Erdungskontakt (411) eingreifenden und den Erdungskontakt (411) dabei insbesondere mit Federarmen (15) rastend erfassenden, elektrisch leitenden Haltefeder oder dergleichen in axialer Richtung festlegbar ist.

5. Stecker nach Anspruch 4, **dadurch gekennzeichnet, daß** die freien Enden (9a) des Halteringes (9) in Gebrauchsstellung beidseits des Erdungskontaktes (411) mit Abstand zu diesem angeordnet sind.

6. Stecker nach Anspruch 4 oder 5, **dadurch gekennzeichnet, daß** die Haltefeder (14) für den Erdungskontakt (411) aus Metall oder elektrisch leitendem Kunststoff besteht und an ihrer Außenseite insbesondere einen Wulst oder Vorsprung (16) hat, der in Gebrauchsstellung die Oberfläche des Isolierkörpers (3) wenigstens um das Spiel des Isolierkörpers (3) gegenüber der Hülse (2) und/oder das Spiel der Haltefeder (14) in der Nut (8) des Isolierkörpers (3) überragt.

7. Stecker nach einem der Ansprüche 1 bis 6, **dadurch gekennzeichnet, daß** der Querschnitt des Halteringes (9) in Gebrauchsstellung den Querschnitt der Nut (8) etwa ausfüllt oder wenigstens die radiale Erstreckung oder Breite des Halteringes (9) der der Nut (8) entspricht und die den Isolierkörper (3) aufnehmende Hülse (2) die Gebrauchsstellung des Halteringes (9) festlegt.

8. Stecker nach einem der Ansprüche 1 bis 7, **dadurch gekennzeichnet, daß** die radial nach innen vorstehende Haltezunge (10) des Halteringes an ihrer Stirnseite konkav geformt und dadurch wenigstens teilweise an die Umfangsform des von ihr zu haltenden weiteren Kontaktes (41) am Grund von dessen Vertiefung (7) angepaßt ist.

9. Stecker nach einem der vorstehenden Ansprüche, **dadurch gekennzeichnet, daß** der Haltering (9) mehr als 180° des Isolierkörpers (3) innerhalb der an diesem vorzugsweise am gesamten Umfang umlaufenden Nut (8) umschlingt.

10. Stecker nach einem der Ansprüche 1 bis 9, **dadurch gekennzeichnet, daß** die freien Enden (9a) des Halteringes (9) gegeneinander derart abgeschrägt sind, daß sie einen das Aufschieben oder Einschieben in die Nut (8) des Isolierkörpers (3) erleichternden Einführtrichter bilden.

11. Stecker nach einem der vorstehenden Ansprüche, **dadurch gekennzeichnet, daß** die den Isolierkörper (3) umschließende Hülse (2) aus Metall besteht und das Gehäuse des Steckers (1) bildet, gegebenenfalls außenseitig ein Gewinde (17) trägt.

12. Stecker nach einem der Ansprüche 1 bis 11, **dadurch gekennzeichnet, daß** die Hülse (2) an ihrer Innenseite Positioniervorsprünge oder -vertiefungen und der Isolierkörper (3) damit zusammenpassende Verformungen (18) aufweisen, die beim axialen Einsetzen des Isolierkörpers (3) dessen vorgewählte Drehposition festlegen.

13. Stecker nach einem der Ansprüche 1 bis 12, **dadurch gekennzeichnet, daß** im Inneren der Hülse eine in axialer Richtung wirksame Hinterschneidung vorgesehen ist, hinter welcher in Einsteckrichtung gesehen wenigstens eine an dem isolierkörper (3) in radialer Richtung vorstehende, radial nachgiebige oder eindrückbare Rastzunge (19) paßt, die federelastisch verschwenkbar ist.

14. Stecker nach Anspruch 13, **dadurch gekennzeichnet, daß** die in radialer Richtung elastisch nachgiebige oder verformbare Rastzunge (19) um eine parallel zur Mittelachse des Isolierkörpers (3) oder des Steckers (1) verlaufende Schwenkachse verschwenkbar ist und sich in Umfangsrichtung des Isolierkörpers (3) erstreckt.

15. Stecker nach Anspruch 13 oder 14, **dadurch gekennzeichnet, daß** die elastisch verformbare Rastzunge (19) mit einer Seitenfläche (22) an die Nut (8) angrenzt und die Nut (8) begrenzt und daß der Haltering (9) und/oder die Haltefeder (14) in Gebrauchsstellung die elastisch nachgiebige Rastzunge (19) gegen eine axiale Verformung sperrt.

16. Stecker nach einem der Ansprüche 13 bis 15, **dadurch gekennzeichnet, daß** die Rastzunge (19) an ihrer Außenseite einen Rastvorsprung (23) hat, dessen radiale Ausdehnung gleich oder kleiner als der Verformungsweg der Rastzunge (19) in radialer Richtung ist.

17. Stecker nach einem der Ansprüche 1 bis 16, **dadurch gekennzeichnet, daß** die Breite des Halteringes (9) auf den radialen Abstand der nach außen weisenden Oberfläche eines Kontaktes (4) oder Kontaktstiftes von der Außenseite (3a) des Isolierkörpers (3) angepaßt ist und daß die Breite des Halteringes (9) im Bereich von dünnen Kontaktstiften oder Kontaktbuchsen größer als im Bereich von dickeren Kontaktstiften oder Kontaktbuchsen ist.

18. Stecker nach einem der Ansprüche 1 bis 17, **dadurch gekennzeichnet, daß** sich die Haltezunge (10) praktisch in der Mitte zwischen den freien Enden (9a) des Halteringes (9) und außerdem in derselben Ebene wie der übrige Ringverlauf befindet, so daß sie praktisch an der beim Aufbiegen des Halteringes (9) neutralen Zone angeformt ist.

## Claims

1. Plug (1) having a sleeve (2) and an insulating body mounted in the sleeve (2) in the operating position and having oblong contacts (4) which are fixed in holes or bores (6) in the insulating body which accommodate them in the operating position by means of projections which engage in groove-like recesses (7) arranged transversely to the longitudinal direction of the contacts (4) and located thereon, the holes or bores (6) with the oblong contacts (4) being located on an imaginary cylinder concentric with the centre of the sleeve (2) or the insulating body and thus at the same distance from the inside of the sleeve (2) or the surface (3a) of the insulating body (3), a further contact (41) being arranged inside the imaginary cylinder parallel to the other contacts (4) within a hole or bore (6), **characterised in that** the insulating body (3) has at least one groove (8) extending on its exterior (3a) and open outwardly, which intersects with the holes or bores (6) for the contacts (4) over part of their radial extent on their side facing the exterior (3a) of the insulating body (3), and **in that** the groove (8) is arranged on the insulating body (3) at the height at which the recesses (7) in the contacts (4) are located in the operating position, **in that** a latching or retaining ring (9) made of insulating material and extending over at least part of the total circumference of the insulating body (3) is provided, which fits into the groove (8) in the insulating body (3) and in the operating position simultaneously engages as a projection in the recesses (7) in the contacts (4), and **in that** the retaining ring (9) has at least one inwardly projecting retaining tongue (10) which in the operating position engages in a channel or opening (11) extending inwardly from the groove (8) and projects into the recess (7) in the additional contact (41) located inside the imaginary cylinder and the hole or bore (6) which accommodates said contact (41).

2. Plug according to claim 1, **characterised in that** the retaining ring (9) extends over only a part of the circle and its two free ends (9a) can be resiliently moved apart at least until their spacing in this deformed state corresponds to the diameter of the insulating body (3) in the region of the base of the groove (8).

3. Plug according to claim 1 or 2, **characterised in that** the groove-like recesses (7) provided on the oblong contacts (4, 41) or contact pins and particularly encircling their circumference are delimited in each case by a flange (12) or the like projecting radially relative to the contact region, and this flange (12) has, on its side remote from the recess (7), a slope or a cone (13) which runs up against the retaining ring (9) when the contact (4, 41) is pushed into its bore (6), and deflects the retaining ring radially outwards until the recess (7) in the contact (4, 41) registers with the groove (8) of the insulating body (3), so that the retaining ring (9) automatically drops into the recess (7) in the contact (4, 41).

4. Plug according to one of claims 1 to 3, **characterised in that** one of the contacts provided on an imaginary cylinder is constructed as an earthing contact (411) and is left free by the retaining ring (9) and **in that** this earthing contact (411) can be axially secured with an electrically conductive retaining spring or the like which fits into the groove (8) in the insulating body (3) and in the operating position engages in the recess (7) on the earthing contact (411) and grips the earthing contact (411), particularly with spring arms (15), in a latching arrangement.

5. Plug according to claim 4, **characterised in that** the free ends (9a) of the retaining ring (9) are arranged in the operating position on both sides of the earthing contact (411) and at a spacing therefrom.

6. Plug according to claim 4 or 5, **characterised in that** the retaining spring (14) for the earthing contact (411) consists of metal or electrically conductive plastics and has on its exterior a bead or projection (16), in particular, which projects over the surface of the insulating body (3) in the operating position by at least the degree of play of the insulating body (3) relative to the sleeve (2) and/or the play of the retaining spring (14) in the groove (8) in the insulating body (3).

7. Plug according to one of claims 1 to 6, **characterised in that** the cross-section of the retaining ring (9) substantially fills the cross-section of the groove (8) in the operating position or at least the radial extent or width of the retaining ring (9) corresponds to that of the groove (8) and the sleeve (2) which accommodates the insulating body (3) fixes the operating position of the retaining ring (9).

8. Plug according to one of claims 1 to 7, **characterised in that** the radially inwardly projecting retaining tongue (10) of the retaining ring is concave in shape on its end face and as a result is at least partially adapted to the circumferential shape of the additional contact (41) to be held by it on the base of its recess (7).

9. Plug according to one of the preceding claims, **characterised in that** the retaining ring (9) loops around more than 180° of the insulating body (3) within the groove (8) which preferably runs right round the circumference of said insulating body.

10. Plug according to one of claims 1 to 9, **characterised in that** the free ends (9a) of the retaining ring (9) are chamfered towards one another so as to form an insertion funnel which makes it easier to push into the groove (8) in the insulating body (3).

11. Plug according to one of the preceding claims, **characterised in that** the sleeve (2) surrounding the insulating body (3) is made of metal and forms the housing of the plug (1), and optionally has a thread (17) on the outside.

12. Plug according to one of claims 1 to 11, **characterised in that** the sleeve (2) comprises on the inside positioning projections or recesses and the insulating body (3) has shaped portions (18) adapted thereto which fix the insulating body (3) in a preselected rotated position when it is axially inserted.

13. Plug according to one of claims 1 to 12, **characterised in that** inside the sleeve there is an undercut acting in the axial direction behind which fits at least one radially yielding or compressible latching tongue (19) projecting radially from the insulating body (3), viewed in the direction of insertion, said tongue being resiliently elastically pivotable.

14. Plug according to claim 13, **characterised in that** the latching tongue (19) which is resiliently yielding or deformable in the radial direction is pivotable about a pivot axis extending parallel to the central axis of the insulating body (3) or plug (1) and extends in the circumferential direction of the insulating body (3).

15. Plug according to claim 13 or 14, **characterised in that** the resiliently deformable latching tongue (19) has a side surface (22) which is adjacent to the groove (8) and delimits the groove (8) and **in that** the retaining ring (9) and/or the retaining spring (14) in the operating position secure the elastically yielding latching tongue (19) against axial deformation.

16. Plug according to one of claims 13 to 15, **characterised in that** the latching tongue (19) has on its exterior a latching projection (23) the radial extent of which is equal to or less than the extent of deformation of the latching tongue (19) in the radial direction.

17. Plug according to one of claims 1 to 16, **characterised in that** the width of the retaining ring (9) is adapted to the radial distance of the outwardly facing surface of a contact (4) or contact pin from the exterior (3a) of the insulating body (3) and **in that** the width of the retaining ring (9) is greater in the region of thin contact pins or contact bushes than in the region of thicker contact pins or contact bushes.

18. Plug according to one of claims 1 to 17, **characterised in that** the retaining tongue (10) is located practically in the centre between the free ends (9a) of the retaining ring (9) and is also located in the same plane as the rest of the ring, so that it is virtually shaped by the zone which is neutral during the bending of the retaining ring (9).

## Revendications

1. Connecteur (1) comportant une douille (2) et un corps isolant (3) disposé dans la douille (2) en position d'utilisation, ainsi que des contacts allongés (4) qui sont fixés dans des perforations ou des alésages (6) du corps isolant les recevant en position d'utilisation, au moyen de saillies, lesquelles s'engagent dans des cavités (7) en forme de rainures, situées sur lesdits contacts et transversalement à la direction d'extension longitudinale des contacts (4), moyennant quoi les perforations ou alésages (6) comprenant les contacts (4) longitudinaux sont situés sur un cylindre imaginaire concentrique par rapport au centre de la douille (2) ou du corps isolant, et ainsi à égale distance du côté intérieur de la douille (2) ou de la surface (3a) du corps isolant (3), moyennant quoi un autre contact (41) est disposé dans la partie intérieure du cylindre imaginaire parallèlement aux autres contacts à l'intérieur d'une perforation ou d'un alésage (6), **caractérisé en ce que** le corps isolant (3) présente au moins une rainure (8) ouverte vers l'extérieur et circulaire sur son côté extérieur (3a), laquelle rainure coupe ou traverse les perforations ou alésages (6) pour les contacts (4) sur une partie de leur extension radiale sur leur côté tourné vers le côté extérieur (3a) du corps isolant (3), et **en ce que** la rainure (8) est disposée sur le corps isolant (3) à la hauteur à laquelle sont situées les cavités (7) des contacts (4) en position d'utilisation, **en ce qu'**il est prévu une bague de retenue ou d'enclenchement (9), composée d'un matériau isolant, passant au moins sur une partie de la périphérie totale du corps isolant (3), qui s'insère dans la rainure (8) du corps isolant (3) et, en position d'utilisation, s'engage en même temps sous forme de saillie dans les cavités (7) des contacts (4), et **en ce que** la bague de retenue (9) porte au moins une lame de retenue (10) faisant saillie vers l'intérieur, qui s'engage, en position d'utilisation, dans un canal ou passage (11) s'étendant depuis la rainure (8) vers l'intérieur et dépasse jusqu'à la cavité (7) de l'autre contact (41) situé dans la partie intérieure du cylindre imaginaire ou de la perforation ou de l'alésage (6) recevant ledit contact.

2. Connecteur selon la revendication 1, **caractérisé en ce que** la bague de retenue (9) ne s'étend que sur un cercle de référence et que ses deux extrémités libres (9a) peuvent être éloignées l'une de l'autre de manière élastique, au moins à une distance telle qu'elle corresponde, dans cet état déformé, au diamètre du corps isolant (3) dans la zone du fond de la rainure (8).

3. Connecteur selon la revendication 1 ou 2, **caractérisé en ce que** les cavités (7) en forme de rainure, circonférentielles sur les contacts (4, 41) ou fiches mâles de contact longitudinaux(ales), en particulier sur leur périphérie, sont délimitées respectivement par une butée (12) ou similaire dépassant dans le sens radial par rapport à la zone de contact, et que cette butée (12) présente sur le côté opposé à la cavité (7) un chanfrein ou un cône (13), qui, lors de l'introduction du contact (4, 41) dans son alésage (6), s'appuie contre la bague de retenue (9) et dévie cette dernière dans le sens radial vers l'extérieur, jusqu'à ce que la cavité (7) du contact (4, 41) coïncide avec la rainure (8) du corps isolant (3), de sorte que la bague de retenue (9) s'engage automatiquement dans la cavité (7) du contact (4).

4. Connecteur selon l'une des revendications 1 à 3, **caractérisé en ce qu'**un des contacts disposés sur un cylindre imaginaire peut être réalisé sous forme de contact de prise de terre (411) et être dégagé de la bague de retenue (9) et **en ce que** ce contact de prise de terre (411) peut être fixé en direction axiale avec un ressort de retenue ou similaire conducteur, inséré dans la rainure (8) du corps isolant (3), et, en position d'utilisation, s'engageant dans la cavité (7) sur le contact de prise de terre (411) et saisissant ainsi le contact de prise de terre (411) par enclenchement, en particulier avec les bras de ressort (15).

5. Connecteur selon la revendication 4, **caractérisé en ce que** les extrémités libres (9a) de la bague de retenue (9) sont ainsi, en position d'utilisation, disposées des deux côtés du contact de prise de terre (411) à distance de ce dernier.

6. Connecteur selon la revendication 4 ou 5, **caractérisé en ce que** le ressort de retenue (14) pour le contact de prise de terre (411) se compose de métal ou d'une matière plastique conductrice, et présente sur son côté extérieur en particulier un renflement ou une saillie (16), qui déborde, en position d'utilisation, de la surface du corps isolant (3) au moins de la valeur du jeu du corps isolant (3) par rapport à la douille (2) et/ou du jeu du ressort de retenue (14) dans la rainure (8) du corps isolant (3).

7. Connecteur selon l'une des revendications 1 à 6, **caractérisé en ce que** la section transversale de la bague de retenue (9), en position d'utilisation, remplit sensiblement la section transversale de la rainure (8) ou au moins l'extension radiale ou la largeur de la bague de retenue (9) correspond à celle de la rainure (8), et la douille (2) recevant le corps isolant (3) fixe par conséquent la position d'utilisation de la bague de retenue (9).

8. Connecteur selon l'une des revendications 1 à 7, **caractérisé en ce que** la lame de retenue (10) déjà mentionnée de la bague de retenue, dépassant dans le sens radial vers l'intérieur, est concave sur son côté frontal et de cette façon est adaptée au moins en partie à la forme périphérique de l'autre contact (41) devant être retenu par ladite lame sur le fond de la cavité (7) dudit contact.

9. Connecteur selon l'une quelconque des revendications précédentes, **caractérisé en ce que** la bague de retenue (9) enlace plus de 180° du corps isolant (3) à l'intérieur de la rainure (8) circulaire sur ladite bague, de préférence sur sa périphérie totale.

10. Connecteur selon l'une des revendications 1 à 9, **caractérisé en ce que** les extrémités libres (9a) de la bague de retenue (9) sont chanfreinées l'une par rapport à l'autre de sorte qu'elles forment un tube à entonnoir facilitant le déplacement ou l'introduction dans la rainure (8) du corps isolant (3).

11. Connecteur selon l'une quelconque des revendications précédentes, **caractérisé en ce que** la douille (2) entourant le corps isolant (3) se compose de métal et forme le logement du connecteur (1), et porte éventuellement un filet sur le côté extérieur.

12. Connecteur selon l'une des revendications 1 à 11, **caractérisé en ce que** la douille (2) présente sur son côté intérieur des saillies ou des cavités de positionnement et le corps isolant (3) des déformations (18) adaptées à celles-ci, qui fixent, lors de l'insertion axiale du corps isolant (3), la position de rotation présélectionnée de ce dernier.

13. Connecteur selon l'une des revendications 1 à 12, **caractérisé en ce que** dans la partie intérieure de la douille est prévue une contre-dépouille efficace en direction axiale, derrière laquelle, vu en direction d'emboîtement, s'adapte au moins une lame d'enclenchement (19) flexible ou pouvant être pliée dans le sens radial, dépassant sur le corps isolant en direction radiale, qui peut pivoter de manière élastique.

14. Connecteur selon la revendication 13, **caractérisé en ce que** la lame d'enclenchement (19) flexible ou pouvant être déformée de manière élastique dans la direction radiale pivote ainsi autour d'un axe de pivotement s'étendant parallèlement à l'axe central du corps isolant (3) ou du connecteur (1), et s'étend dans la direction périphérique du corps isolant (3).

15. Connecteur selon la revendication 13 ou 14, **caractérisé en ce que** la lame d'enclenchement (19) pouvant être déformée de manière élastique est adjacente avec une surface latérale (22) à la rainure (8) et délimite la rainure (8), et **en ce que** la bague de retenue (9) et/ou le ressort de retenue (14) protègent, en position d'utilisation, la lame d'enclenchement (19) flexible de manière élastique contre une déformation axiale.

16. Connecteur selon l'une des revendications 13 à 15, **caractérisé en ce que** la lame d'enclenchement (19) présente, sur son côté extérieur une saillie d'enclenchement (23), dont l'extension radiale est semblable ou inférieure au trajet de déformation de la lame d'enclenchement (19) en direction radiale.

17. Connecteur selon l'une des revendications 1 à 16, **caractérisé en ce que** la largeur de la bague de retenue (9), est adaptée à la distance radiale entre la surface dirigée vers l'extérieur d'un contact (4) ou d'une fiche mâle de contact et le côté extérieur (3a) du corps isolant (3), et **en ce que** la largeur de la bague de retenue (9) dans la zone de fiches mâles de contact ou de fiches femelles de contact minces est plus grande que dans la zone de fiches mâles de contact ou de fiches femelles de contact plus épaisses.

18. Connecteur selon l'une des revendications 1 à 17, **caractérisé en ce que** la lame de retenue (10) est située pratiquement au centre entre les extrémités libres (9a) de la bague de retenue (9) et en outre dans le même plan que l'autre tracé de bague, de sorte qu'elle soit formée pratiquement sur la zone neutre lors du dépliage de la bague de retenue (9).
